# EUROPÄISCHE PATENTANMELDUNG

(11) **EP 2 351 916 A1**
(43) Veröffentlichungstag der Anmeldung: **03.08.2011**
(21) Anmeldenummer: 09016113.4
(22) Anmeldetag: 30.12.2009
(51) Int. Cl.: F01K 25/00, F01K 27/00

(54) **Dampf-Flüssigkeits-Triebwerk**

(30) Priorität: 31.12.2008 DE 202008017154 U; 05.12.2009 DE 102009057179
(71) Anmelder: Werba, Hans, 94032 Passau (DE)
(72) Erfinder:

(57) **Zusammenfassung**

Die Erfindung betrifft ein Triebwerk das aus einem Verdampfer (1), Behälter (2) und Flüssigkeitsturbine (4) besteht. Gegenüber bekannten Lösungen mit Gas- oder Dampfturbinen zeichnet sich diese Anordnung durch deutlich höheren Wirkungsgrad aus.

## Beschreibung

Die Erfindung betrifft ein Triebwerk das aus einem Verdampfer, Behälter oder Arbeitszylinder und Flüssigkeitsturbine besteht. Gegenüber bekannten Gas- oder Dampfturbinen zeichnet sich diese Anordnung durch deutlich höheren Wirkungsgrad aus insbesonders dann wenn zusätzlich geeignete Steuerungsmechanismen eingesetzt werden. Als Wärmequelle für den Verdampfer können die unterschiedlichsten Energiequellen wie z.B. Sonne, fossile Brennstoffe oder GEO - Wärme benutzt werden.

### Stand der Technik

Ähnliche Anordnungen werden in Kraftwerken zur Stromerzeugung eingesetzt und bestehen in der Regel aus Wärmequelle, Verdampfer, Dampfturbine und Kondensator. Der abgekühlte Dampf bzw. Flüssigkeit wird wieder dem Verdampfer zugeführt. In Wasserkraftwerken wird die statische und kinetische Energie des Wassers genutzt indem damit Wasserräder oder Turbinen angetrieben werden. Flüssigkeitsturbinen weisen gegenüber Dampfturbinen einen deutlich besseren Wirkungsgrad auf, der je nach Größe und Type zwischen 90 -98% liegen kann. Die Turbinenwelle treibt in beiden Fällen einen Generator an, der zur Stromerzeugung genutzt wird.

### Aufgabenstellung

Die Erfindung könnte ganz allgemein als effektiver Energiewandler bezeichnet werden, der Wärmeenergie mit hohem Wirkungsgrad in Rotationsenergie umwandelt. Die Energie bzw. Leistung die an der Turbinenwelle abgegriffen wird kann in vielfältiger Weise genutzt werden.

Erfindungsgemäß wird dies erreicht wie in Bild1 gezeigt (Prinzip).

Das Triebwerk besteht aus Verdampfer 1 (V), einem oder mehreren Behältern **2** [Arbeitszylindern (Azy) ] und einer Flüssigkeitsturbine **4** (T). **1 (V)** Ist der Verdampfer, der die Flüssigkeit in den gasförmigen Zustand überführt.

Als Energiequelle kann beispielsweise jegliche Art fossiler Brennstoffe genutzt werden.

Eine Heizung oder Wärmetauscher bringt die Flüssigkeit zum Verdampfen und damit auf den notwendigen Arbeitsdruck.

Wird nun das Ventil 1c geöffnet strömt der Dampf zum Behälter.

Vorher wurde der Behälter über Ventil 2a mit Flüssigkeit gefüllt, dabei kann die Abluft (Abdampf) über Ventil 2b entweichen.

Wenn Ventil 1c geöffnet wird, muss auch Ventil 2c geöffnet werden. Der strömende Dampf drückt das Wasser über das geöffnete Ventil 2c aus dem Behälter.

Sinnvoll ist ggf. ein Trennkolben der den heißen Dampf vom kalten Wasser/Flüssigkeit trennt. Sie verhindert außerdem eine Wirbelbildung.

Wie beim KFZ - Motor wird im unteren Totpunkt das Auslassventil 2b geöffnet, in unserem Fall aber die Ventile 2c und 2c geschlossen.

Danach werden die Ventile 2a und 2b geöffnet und der Arbeitszylinder wieder gefüllt.

Der beschriebene Vorgang beginnt von neuem.

**4 T** Ist eine Flüssigkeitsturbine oder z.B. auch Wasserturbine .

Die Turbine wandelt das fließende Wasser in Rotationsenergie bzw. Arbeit und Leistung um. Sie ist kostengünstig herstellbar und hat einen Wirkungsgrad von ca. 90% bis zu 98%, je nach Ausfiihrungsform.

Eine Dampfturbine hat im Vergleich mehrere Ebenen ist aufwändiger konstruiert und einen wesentlich schlechteren Wirkungsgrad.

Eine Ausführung des Triebwerks in Bild2 enthält zusätzlich einen Windkessel 4(WK) der die Aufgabe hat, den hohen und steilen Anfangsdruck einer Expansion abzufangen und auszugleichen. Die Turbine sieht dann nur noch einen leicht schwankenden Arbeitsdruck.

Der Behälter **5 FV** dient zum Auffangen des Abwassers und zum schließen des Wasserkreislaufes. Er kann auch noch für andere Aufgaben verwendet werden.

### Verdampfer V :

a) Der Verdampfer kann klassisch sein, wie ein Dampfkessel mit Heizer, Speisepumpe und Auslassventil oder
b) Der Verdampfer erhält sein Wärmeangebot von der Sonne. Ein Sonnenkollektor setzt die Strahlung in Wärme um. Das kann direkt vom Kollektor sein oder über einen Wärmetauscher.
c) Auch die Abwärme eines KFZ am Kühler oder am Auspuff kann genutzt werden.
d) Als Energiequelle für den Verdampfer kann Geowärme oder Sonnenenergie verwendet werden.

Vor allem für den bei der Geowärme verwendeten ORC oder Kalina Prozess ist das Triebwerk bestens geeignet da es auch mit niederen Arbeitstemperaturen bzw. Drücken wirtschaftlich arbeit

Beim Behälter kann z.B. mittels geeigneter Sensoren und elektronisch gesteuerter Ventile 1c und 2a,b,c diese Einstellung vom Maximaldruck bis zum Unterdruck beliebig geändert und anpasst werden.

Dies ist vorteilhaft zu schnelleren Füllung der Behälter nach der Entleerung.

### Bild 3 zeigt einen möglichen Aufbau eines Triebwerkes mit kurzen Leitungen. (kompakter Aufbau)

Der Behälter 60 ist ein Flüssigkeitserhitzer oder ein Dampferzeuger der im vorherigen als Verdampfer bezeichnet wurde. Wird das Ventil 61 geöffnet oder die Dosiereinrichtung betätigt verdrängt der Dampf durch die Dampfzufurhr 62 die Flüssigkeit im Zylinder 63. Die Anzahl der Zylinder 63 ist beliebig 1+n. Das Ventil oder Rückschlagventil 64 lässt soviel Flüssigkeit mit Energie in den Behälter 65 wie die Flüssigkeit beinhaltet. Es gibt kein zu öffnendes Auslassventil wie beim Kraftfahrzeug.

Der Behälter 65 oder Windkessel 65 oder ähnliches erhält Zufluss und Druck. Er wird permanent gefüllt.

Durch den Abfluss wird ein Flüssigkeitstriebwerk 66 in Bewegung gesetzt. Die entspannte Flüssigkeit wird im Sammler 67 abgelagert. Sie dient zur Auffüllung der Zylinder über die Leitung 68 mit Ventil.

Die Rotationsenergie kann vielseitig genutzt werde. Z.B. zur Stromerzeugung oder anderes.

### Bild 4 Speicher für Energie, Rotationsenergie, Elektroenergie.

In Bild 4a speichert ein Behälter 1 Gas. Das Gas wird im Ventil oder im Druckminderventil 4 auf den Arbeitsdruck eingestellt. Über das Ventil 21 gelangt es in den mit Flüssigkeit gefüllten Behälter 11. Das Abgasventil 31 ist dabei gesperrt. Der Gasdruck presst die Flüssigkeit in das Triebwerk 2 und treibt über das Triebwerk einen Generator 3 an. Die Flüssigkeit gelangt in den Behälter 12 und verdrängt das Gas über das Ventil 32. Ist der Behälter 12 gefüllt und der Behälter 11 entleert wird das Ventile 21 gesperrt und Ventil 22 geöffnet. Das Ventil 31 wird geöffnet und Ventil 32 wird gesperrt. Dieser Vorgang wird beliebig wiederholt.

Bild 4b. Um den Gasbehälter zu füllen wird Ventil 51 geöffnet und ein beliebiger Kompressor in Gang gesetzt bis der gewünschte Gasdruck erreicht ist. Mit Ventil 52 kann die Energieumwandlung beginnen. Die beiden Wärmetauscher 54 und 53 nehmen die Abwärme des Kompressors und der Kompressorleitung auf Die Abwärme im Gasbehälter 1 ist nicht vorteilhaft. Die Wärmetauscher 55, 56 und 57 erwärmen das Gas und die Wärmetauscher 58 und 59 erwärmen die Flüssigkeit. Wird z.B Luft von 20 °C auf 100 °C erhitzt erhöht sich die Luftmenge um den Faktor 1,273. Oder es erhöht sich der Gasdruck um den gleichen Faktor. Das bedeutet eine vermehrte Flüssigkeitsmenge kann verdrängt werden. Die ursprüngliche Verlustwärme des Kompressors wird genutzt und erhöht den Wirkungsgrad der Anlage. Verwendbar ist jede Wärmequelle.

### Bild 5 zeigt einen möglichen Aufbau einer mit Wärmeenergie angetriebenen Pumpe für Flüssigkeiten

Der Behälter 50 ist ein Flüssigkeitserhitzer oder ein Dampferzeuger der im vorliegenden als Verdampfer bezeichnet wurde. Wird das Ventil 51 geöffnet oder die Dosiereinrichtung betätigt verdrängt der Dampf durch die Dampfzufuhr 52 die Flüssigkeit im Zylinder 53. Die Anzahl der Zylinder 53 ist beliebig 1+n. Das Ventil oder Rückschlagventil 54 lässt soviel Flüssigkeit mit Energie in den Behälter 55 wie die Flüssigkeit beinhaltet. Es gibt kein zu öffnendes Auslassventil wie beim Kraftfahrzeug.

Der Behälter 55 oder Windkessel 55 oder ähnliches erhält Zufluss und Druck. Er wird permanent gefüllt.

Durch den Abfluss wird ein Lineartriebwerk 56 in Bewegung gesetzt das durch Ventile gesteuert wird. Das ist bekannt. Der Abfluss erfolgt über Behälter 57 und Ventil zur Füllung des Zylinders 53.

Seine Bewegung erzeugt in Zylinder 58 einen Ansaugvorgang und einen Außstossvorgang für den gewünschten Druck. Ein Druckwandler mit unterschiedlichen Durchmessern kann einen anderen Druckunterschied hervorrufen.

Der Abdampfabfluss erfolgt über das Ventil 52 zu weiteren Aufbereitung und wird der Wiederverwendung zugeführt.

Dieser Vorgang ist permanent. Die Geschwindigkeit häng von der Geschwindigkeit der Füllung von Zylinder 53 ab und von der Leistung der Wärmeenergie.

### Bild 6 Jeder Kompressor arbeitet mit geringen Verlusten besonders bei Antrieb durch Wärme

Bild 6. Der Kompressor 1 saugt über die Leitung 01 Gas aus 121 über das geöffnete Ventil 32 an.

Ventil 22 und das Ventil 31 sind geschlossen. Das angesaugte Gas wird komprimiert und dabei erhitzt. Es wird über die Leitung 02 und über das geöffnete Ventil 21 dem Gas 111 im Behälter 11. zugeführt. Die Flüssigkeit 112 im Behäfter 11 wird dem Triebwerk 2 zugeführt. verrichtet es seine Arbeit und übergibt die Flüssigkeit an 122 in Behälter 12. Ist Behälter 12 mit Flüssigkeit gefüllt und das Gas 121 verdräng sowie vom Kompressor 1 angesaugt, kann umgeschaltet werden. Jetzt wird Ventil 22 und Ventil 31 geöffnet und die Ventile 32 und 21 geschlossen. Der Vorgang ist der gleiche wie bei Behälter 11.

Durch das komprimierte und erhitzte Gas wird die Gasmenge erhöht und auch der Druck wird erhöht. Alleine durch die Gaserwärmung von 20 °C auf 100 °C wird die das Gasmenge von 1m³ auf 1,273 m³ erhöht. Der Kompressor erreicht einen hohen Wirkungsgrad.

Jede Art von Kompressoren kann verwendet werden.

| **Beschriftung Zeichnungen** | | |
|---|---|---|
| Bild 3 | | |
| | 60 | Erhitzer für Flüssigkeit oder Dampf |
| | 61 | Ventil auch Dosiereinrichtung |
| | 62 | Dampfzufuhr |
| | 63 | Arbeitszylinder mit Flüssigkeit 1+n |
| | 64 | Ventil oder Rückschlagventil |
| | 65 | Windkessel ähnliches, Hydraulik Druckspeicher |
| | 66 | Flüssigkeitstriebwerk |
| | 67 | Sammler |
| | 68 | Rückfluss über das Ventil zum Zylinder |

| Bild 4a | | | Bild 4b | |
|---|---|---|---|---|
| | 1 | Gasspeicher | 5 | Kompressor jeder Art |
| | 2 | Flüssigkeitstriebwerk | 51 | Ventil zu Kompressor |
| | 3 | Stromgenerator | 52 | Ventil zu DMV |
| | 4 | Druckminderventil | 53 | Wärmetauscher Kompr. |
| | 11 | Behälter | 54 | Wärmetauscher Leitung. |
| | 12 | Behälter | 55 | Wärmet. Gasleitung |
| | 21 | Ventil Gaszufuhr | 56 | Wärmetauscher Gas |
| | 22 | Ventil Gaszufuhr | 57 | Wärmetauscher Gas |
| | 31 | Ventil Gasablauf | 58 | Wärmet. Flüssigkeit |
| | 32 | Ventil Gasablauf | 59 | Wärmet. Flüssigkeit |

| Bild 5 | | |
|---|---|---|
| | 50 | Erhitzer für Flüssigkeit oder Dampf |
| | 51 | Ventil auch Dosiereinrichtung |
| | 52 | Dampfzufuhr |
| | 53 | Arbeitszylinder mit Flüssigkeit |
| | 54 | Ventil oder Rückschlagventil |
| | 55 | Windkessel oder ähnliches |
| | 56 | Linearmotor, Ventile, Zu und Ablauf |
| | 57 | Sammler, Ventil für Füllung des Zylinders |
| | 58 | Pumpzylinder mit Ventilen für ansaugen |
| | | und ausstossen der Flüssigkeit. |

| Bild 6 | | | | | |
|---|---|---|---|---|---|
| 01 | Pressgas Saugleitung | 11 | Behälter 1 | 111 | Gas im Behälter 11 |
| 02 | Pressgas Druckleitung | 12 | Behälter 2 | 121 | Gas im Behälter 12 |
| 1 | Jede Art Kompressor | 21 | Zulauf Gas zu 11 | 112 | Flüssigkeit im Behälter 11 |
| 2 | Flüssigkeitstriebwerk | 22 | Zulauf Gas zu 12 | 122 | Flüssigkeit im Behälter 12 |
| 3 | Stromgenerator | 31 | Abgas aus 11 | 32 | Abgas aus 12 |

## Patentansprüche

1. Dampf oder, und Druckgas, Flüssigkeitstriebwerk zur Erzeugung von Rotationsenergie, **dadurch gekennzeichnet dass** das Triebwerk einen Verdampfer oder einen Druckgasbehälter,
mindestens einen Behälter und ein Flüssigkeitstriebwerk aufweist, wobei Verdampfer und Behälter verbunden sind, wobei der Behälter einen Dampf oder Gaszulauf und einen Flüssigkeitsablauf aufweist, wobei die im Behälter befindliche Flüssigkeit durch den Dampf über den Fluidablauf verdrängbar ist um ein Flüssigkeitstriebwerk anzutreiben.

2. Dampf oder, und Druckgas, Flüssigkeitstriebwerk zur Erzeugung von Rotationsenergie, wie unter Anspruch 1, **dadurch gekennzeichnet dass** die Turbine verstellbar sein kann und dass jedes andere Wassertriebwerk oder Flüssigkeitstriebwerk wie Schnecke oder Peltonrad verwendbar sind.

3. Dampf oder, und Druckgas, Flüssigkeitstriebwerk zur Erzeugung von Rotationsenergie, wie unter 1 oder 2, **dadurch gekennzeichnet dass** der Behälter einen Trennkolben haben kann oder dass er wie ein Zylinder mit oder ohne Trennkolben oder mit oder ohne Druckwandler ausgeführt sein kann.

4. Dampf oder, und Druckgas, Flüssigkeitstriebwerk zur Erzeugung von Rotationsenergie, wie unter 1,2 und 3, **dadurch gekennzeichnet dass** der Behälter oder Zylinder mit Druck oder auch mit wenig Druck gefüllt werden kann.

5. Dampf oder, und Druckgas, Flüssigkeitstriebwerk zur Erzeugung von Rotationsenergie, wie unter 1,2, oder 3, **dadurch gekennzeichnet dass** zwischen Behälter oder Zylinder und dem Flüssigkeitstriebwerk ein Druckminderventil eingebaut ist oder dass statt des Druckminderventils ein Windkessel verwendet wird.

6. Dampf oder, und Druckgas Flüssigkeitstriebwerk zur Erzeugung von Rotationsenergie, wie unter 1,2,3,4 oder 5, **dadurch gekennzeichnet dass** mehrere Behälter oder Zylinder einen Windkessel bedienen mit der Einspeisung in die Flüssigkeit des Windkessels oder in den Dampf oder in das Gas des Windkessels.

7. Dampf oder, und Druckgas, Flüssigkeitstriebwerk zur Erzeugung von Rotationsenergie, wie 6, **dadurch gekennzeichnet dass** der Verdampfer ein Kessel mit einer Beheizung jeder Art sein kann der von einer Speisepumpe versorgt werden kann und der über ein Ventil mit jedem Behälter verbunden ist oder jede anderen Wärmequelle, auch ein Sonnenkollektor ein Verdampfer sein kann.

8. Dampf oder, und Druckgas, Flüssigkeitstriebwerk zur Erzeugung von Rotationsenergie, wie unter 1,2,3,4,5,6, und 7, **dadurch gekennzeichnet dass** der Verdampfer einen Wärmespeicher besitzt der aus festen Material (z.B. Cu.) sein kann, auch eine Flüssigkeit sein kann oder ein Gas oder Dampf sein kann wobei das Einführen der Verdampfungsflüssigkeit ohne Druck oder mit wenig Druck erfolgen kann

9. Dampf oder, und Druckgas, Flüssigkeitstriebwerk zur Erzeugung von Rotationsenergie, wie unter 1,2,3,4,5,6,7 und 8, **dadurch gekennzeichnet dass** der Verdampfer in den Behälter integriert ist.

10. Dampf oder, und Druckgas, Flüssigkeitstriebwerk zur Erzeugung von Rotationsenergie, wie unter 1,2,3,4,5,6,7,8 und 9, **dadurch gekennzeichnet dass** der Verdampfer ein Explosionsraum ist, die Explosion eine Expansion durchführt und dass bei einer geeigneten Temperatur eine Verdampferflüssigkeit eingeführt wird um die Leistungsfähigkeit zu vergrößern, indem die Verdampferflüssigkeit verdampft.

11. Dampf oder, und Druckgas, Flüssigkeitstriebwerk zur Erzeugung von Rotationsenergie, wie unter 1,2,3,4,5,6,7,8,9 und 10, **dadurch gekennzeichnet dass** eine Steuerung für die Anlage vorteilhaft ist und dass eine elektronische Steuerung den besten Wirkungsgrad oder die höchste Leistung errechnen und steuern kann und einer möglichen Kälteerzeugung zum nutzen hilft.

12. Dampf oder, und Druckgas, Flüssigkeitstriebwerk zur Erzeugung von Rotationsenergie, wie unter 1,2,3,4,5,6,7,9,10, und 11 **dadurch gekennzeichnet dass** im Verdampfer vorhandener Dampf mit hohem z.B. Wasser Wärmeinhalt ein Verdampfungsmittel zugeführt wird um die Restwärme des hohen Wärmeinhaltes durch verdampfen des Verdampfungsmittel zu nutzen und **dadurch** den Energiegewinn der Anlage zu erhöhen.

13. Dampf oder, und Druckgas, Flüssigkeitstriebwerk zur Erzeugung von Rotationsenergie, **dadurch gekennzeichnet dass** das Triebwerk wie unter 1 statt eines Verdampfers einen Pressluftbehälter oder einen Gasbehälter aufweist der mit dem Behälter verbunden ist.

14. Dampf oder, und Druckgas, Flüssigkeitstriebwerk zur Erzeugung von Rotationsenergie wie unter 1,2, oder 3, und 13 **dadurch gekennzeichnet dass** zwischen Pressluftbehälter oder Gasbehälter ein. Druckminderventil eingebaut ist.

15. Dampf oder, und Druckgas, Flüssigkeitstriebwerk zur Erzeugung von Rotationsenergie, wie unter 1,2, oder 3, und 13 und 14 **dadurch gekennzeichnet dass** zwischen Druckminderventil und Behälter oder im Behälter im Gas oder in der Flüssigkeit ein Wärmetauscher angebracht ist der die Wärme an Gas oder Flüssigkeit abgibt um die Luftmenge für die Verdrängung der Flüssigkeit oder den Druck der Flüssigkeit zu erhöhen.

16. Dampf oder, und Druckgas, Flüssigkeitstriebwerk zur Erzeugung von Rotationsenergie, wie unter 1,2, oder 3, und 13,14 und 15 **dadurch gekennzeichnet dass** jede Wärmequelle nutzbar ist wie Sonnenenergie und besonders die Abwärme eines Kompressors vom Zylinder und von der Leitung zum Gasbehälter.

17. Dampf oder, und Druckgas, Flüssigkeitstriebwerk zur Erzeugung von Rotationsenergie, wie unter 1,2,3,4,5,6,7, 9,10,11 und 12 **dadurch gekennzeichnet dass** mit oder ohne einem Rotationstriebwerk ein Lineartriebwerk angetrieben wird um eine Flüssigkeitspumpe jeder Art zu betreiben.
